# EUROPÄISCHE PATENTSCHRIFT

(11) **EP 0 446 238 B1**
(45) Veröffentlichungstag und Bekanntmachung des Hinweises auf die Patenterteilung: **17.08.1994**
(21) Anmeldenummer: 89912979.5
(22) Anmeldetag: 24.11.1989
(51) Int. Cl.: H05H 1/34, H05H 1/28

(54) **FLÜSSIGKEITSGEKÜHLTER PLASMABRENNER MIT ÜBERTRAGENEM LICHTBOGEN**
FLUID COOLED PLASMA BURNER WITH TRANSFERRED ARC
CHALUMEAU A PLASMA A REFROIDISSEMENT PAR LIQUIDE AVEC ARC DE TRANSFERT

(30) Priorität: 01.12.1988 DE 3840485
(43) Veröffentlichungstag der Anmeldung: 18.09.1991
(73) Patentinhaber: MANNESMANN Aktiengesellschaft, 40027 Düsseldorf (DE)
(72) Erfinder: BEBBER, Hans-Josef, D-4330 Mülheim (DE); ROSSNER, Heinrich-Otto, D-4300 Essen (DE); TOMALLA, Gebhard, D-4300 Essen 1 (DE)
(74) Vertreter: Meissner, Peter E., Dipl.-Ing.
(86) Internationale Anmeldenummer: DE8900744
(87) Internationale Veröffentlichungsnummer: WO9006666

(56) Entgegenhaltungen:
- US-A- 3 569 661
- US-A- 4 055 741
- US-A- 4 564 740

## Beschreibung

Die Erfindung betrifft einen flüssigkeitsgekühlten Plasmabrenner mit übertragenem Lichtbogen, dessen Kühlflüssigkeit, Strom und Gas über aus koaxialen Rohren bestehende Zünd- und Hauptelektrodenlanzen zur Zünd- und Hauptelektrode geführt werden.

Plasmabrenner dieser Art sind z.B. aus der DE-A 29 00 330 bekannt und bestehen im wesentlichen aus den Hauptkomponenten Brennermantel mit Düse, Hauptelektrodenlanze mit Hauptelektrode und Zündelektrodenlanze mit Zündelektrode.

Dabei sind nach dem Stand der Technik alle drei genannten Komponenten baulich für sich bestehende, voneinander elektrisch isolierte Einheiten mit eigener Wasserkühlung. Sowohl die Zündelektrodenlanze als auch die Hauptelektrodenlanze sind je für sich flüssigkeitsgekühlt; jede Lanze besteht aus Rohren, die koaxial zueinander angeordnet sind. Das Außenrohr der Zündelektrodenlanze ist zur Zündelektrode hin stirnseitig geschlossen und nimmt die Zündelektrode auf. Das Innenrohr der Zündelektrodenlanze läßt zur Stirnwand des Außenrohres bzw. der Zündelektrode einen Spalt, durch den die Verbindung für die Kühlflüssigkeit zwischen der Zentralbohrung des Innenrohres und dem Ringkanal zwischen dem Innenrohr und dem Außenrohr hergestellt wird. Der Strom wird über das Außenrohr der Zündelektrode geführt.

Das Außenrohr der Zündelektrode ist über elektrisch isolierende Abstandshalter oder Hülsen im Innenrohr der Hauptelektrodenlanze geführt. Über den sich zwischen dem Außenrohr und der Zündelektrodenlanze und dem Innenrohr der Hauptelektrodenlanze ergebenden Ringkanal wird das Zündplasmagas an die Zündelektrode und die sie umhüllende, düsenförmig ausgebildete Zentralbohrung der Hauptelektrode geleitet.

Für die Kühlung der Hauptelektrode wird nach dem Stand der Technik eine aus drei koaxial angeordneten Rohren bestehende Hauptelektrodenlanze verwendet. Hierdurch wird ein Vorlauf- und Rücklaufringkanal für die an der Innenstirnwand der Hauptelektrode umgeleitete Kühlflüssigkeit geschaffen. Die Stromzufuhr der Hauptelektrode kann je nach Ausführung der Verbindung zwischen der Elektrode und der Lanze über das Innen- und/oder Außenrohr der Hauptelektrodenlanze erfolgen. Die elektrische Isolierung zwischen dem Außenrohr der Hauptelektrodenlanze und dem Innenrohr des Brennermantels und der Düse wird mittels Abstandshalter in der Weise ausgeführt, wie sie oben bezüglich der Stirnelektrodenlanze beschrieben ist. In entsprechender Weise wird auch das Hauptplasmagas in den Bereich zwischen der Hauptelektrode und der Düse geleitet.

Nachteiligerweise sind die nach dem Stand der Technik bekannten Plasmabrenner baulich sehr aufwendig und weisen relativ hohe Wärmeverluste entlang ihrer Mantelflächen auf.

Aus einem ferner liegenden Stand der Technik, aus der US-A-3 569 661, ist ein flüssigkeitsgekühlter Plasmabrenner zum Brennschneiden bekannt, dessen einzige Elektrode gleichzeitig Zünd- und Hauptelektrode ist und durch eine mehrfach umgelenkte, durch Kanäle geführte Kühlflüssigkeit gekühlt wird.

Der vorliegenden Erfindung liegt die Aufgabe zugrunde, den zuerst beschriebenen Plasmabrenner derart weiterzuentwickeln, daß dessen Aufbau vereinfacht wird, bisher auftretende Wärmeverluste reduziert und ein besserer Wirkungsgrad erzielt werden kann.

Diese Aufgabe wird durch einen gemeinsamen Kühlkreislauf für die Zünd- und Hauptelektrodenlanze gelöst, die aus drei koaxial zueinander angeordneten Rohren bestehen, wobei die Kühlflüssigkeit in den miteinander verbundenen Ringkanälen zwischen den Außenrohr und dem Mittelrohr einerseits und zwischen dem Mittelrohr und dem Innenrohr andererseits geführt wird.

Vorteilhafterweise können hierdurch nicht nur Kosten für Rohre und Abdichtungen eingespart werden, sondern die gesamte Kühlwasserversorgung des Plasmabrenners wird entscheidend vereinfacht. Darüber hinaus kann der Durchmesser des Plasmabrennerschaftes wesentlich kleiner gehalten werden, was einer direkten Reduzierung der von außen temperaturbeaufschlagten Brennermantelfläche entspricht, d.h. die Wärmeverluste des Mantels nehmen ab und der Wirkungsgrad des Brenners wird verbessert. Auch erlaubt ein kleinerer Brennerschaftdurchmesser mehr Universalität hinsichtlich der Einsatz- und Einbaumöglichkeiten von Plasmabrennern in Gefäßen verschiedener Art und Größe, wie z. B. in einen Schmelzofen, eine Pfanne, einem Tundish oder in eine Vakuumanlage.

Da die Hauptelektroden- und Zündelektrodenlanze aus insgesamt nur drei koaxial zueinander ungeordneten Rohren bestehen, wobei die Kühlflüssigkeit in den miteinander verbundenen Ringkanälen zwischen dem Außenrohr und dem Mittelrohr einerseits und zwischen dem Mittelrohr und dem Innenrohr andererseits geführt wird, wird dem Umstand Rechnung getragen, daß die Hauptelektrode das Bauteil ist, das der größten Kühlung bedarf. Dabei wird der Hauptelektrodenstrom über das Außenrohr und der Zündelektrodenstrom über das Innenrohr geführt.

Weiterbildungen des Erfindungsgedankens sind in den abhängigen Ansprüchen beschrieben. Dadurch, daß die Zündelektrodenlanze gegenüber den Kühlflüssigkeitskanälen abgedichtet und gegenüber der Hauptelektrodenlanze bzw. Hauptelektrode elektrisch isoliert ist, kann das Zündgas unmittelbar in der Zündelektrodenlanze geführt werden, wobei diese gleichzeitig von außen gekühlt wird.

Damit die Kühlung des Innenrohres trotz des Isolationsschlauches, der von außen hierüber gezogen ist, noch hinreichend ist, wird ein entsprechend dünnwandiger Isolationsschlauch gewählt, der jedoch vorzugsweise hochelastisch und hochtemperaturfest sein soll. Zur Zentrierung der Zündelektrodenlanze dienen eine oder mehrere Hülsen.

Das Mittelrohr setzt sich im Bereich der Hauptelektrode durch ein wesentlich ringförmiges Umlenkteil fort, das stirnseitig eine Verbindung zwischen den beidseitig hiervon liegenden Kühlflüssigkeitsringkanälen freiläßt. Dabei sind das Mittelrohr, das genannte Umlenkteil und die Hülse zur Zentrierung der Zündelektrodenlanze aus nichtleitendem Material, vorzugsweise Kunststoff.

Dadurch wird eine möglicherweise durch das Kühlmedium verursachte Reduzierung des Übergangswiderstandes zwischen Zünd- und Hauptelektrode verhindert. Hingegen sind die Zündelektrode und die Gasdüse, in den der zylindrische Innenraum der Zündelektrodenlanze übergeht, elektrisch leitend. Die Düsenwirkung der Gasdüse wird dadurch begünstigt, daß die entsprechenden Zündgasführungskanäle konisch nach außen geführt werden, vorzugsweise in Form von mehreren Einzelbohrungen, die im Bereich der Hauptelektrode bzw. des Auslasses wieder zusammengeführt werden.

Die Gasdüse und die Hauptelektrode sind über eine ringförmige Isolierhülse miteinander verbunden, wobei diese Hülse aus einem hochtemperaturfesten Kunststoff, einer druckflüssigkeitsdichten Keramik oder einem Verbundmaterial aus einem Kunststoff, einem Metall und einer Keramik bestehen kann. Der Isolationsschlauch wird überlappend und dichtend über die Gasdüse und einen Teil der Isolierhülse geführt, um die Flüssigkeitsisolierung zu verbessern. Die zwischen der Außenfläche der Gasdüse und der Innenfläche der Isolierhülse vorgesehene O-Ringdichtung, die in einer entsprechenden Nut der Gasdüse liegt, optimiert die Dichtigkeit. Die Hauptelektrode selbst ist topfartig ausgebildet und elektrisch leitend mit dem Außenrohr verbunden. Zwischen diesen Teilen wird zwecks Dichtigkeit eine O-Ringdichtung eingesetzt. Eine weitere O-Ringdichtung befindet sich im Überlappungsbereich von Isolierhülse und Hauptelektrode.

Es hat sich als vorteilhaft herausgestellt, das Innenrohr und/oder die Gasdüse aus Kupfer zu fertigen. Die Zündelektrode sollte aus Wolfram bestehen, wobei aus fertigungstechnischen Gründen die Zündelektrode in ihrem oberen konisch geformten Teil mit Kupfer umgossen werden kann und der betreffende Gußblock die Gasdüse bildet.

Um in den Strömungskanälen für das Zündgas eine möglichst laminare Strömung zu erzielen, ist das Innenrohr im unterem Teilbreich konisch erweitert und der Konizität der sich anschließenden Bohrungen angepaßt.

Ein Ausführungsbeispiel der Erfindung ist in der Zeichnung dargestellt und wird im folgenden näher erläutert. Es zeigen:
- Fig. 1: einen erfindungsgemäßen Plasmabrenner in einem Längsschnitt und
- Fig. 2: die Befestigung der Zündelektrode in einem Längsschnitt in vergrößerten Darstellung.

Der Plasmabrenner weist als Hauptkomponenten eine Zünd- oder Hilfselektrode 11, eine Haupt- oder Düsenelektrode 12 und eine Düse 13 auf, die jeweils elektrisch voneinander isoliert sind.

Die in ihrem Querschnitt kreisrunde Zündelektrode 11 ist mit ihrem oberen, konischen Ende 11' in einer Gasdüse 14 eingebettet, die wiederum an einer Zündlanze befestigt ist, die - im Unterschied zu bekannten Plasmabrennern - aus nur einem einzigen Rohr 16 besteht. Der zylindrische Innen- oder Hohlraum 17 des Rohres 16 geht in seinem an die Gasdüse 14 angrenzenden, unteren Bereich in eine konische Erweiterung 18 mit dem Kegelwinkel γ über. Die Gasdüse 14 weist mehrere, z.B. zehn am Umfang gleichmäßig verteilte Bohrungen oder Durchgangslöcher 19 auf. Die Achsen der Bohrungen 19 sind auf einer (gedachten) Kegelfläche (19') derart angeordnet, daß die Bohrungen 19 an ihrem dem Rohr 16 zugewandten Ende enger beieinander sind (als an ihrem der Zündelektrode 11 zugewandten Ende) und mit ihrem dem Rohr 16 zugewandten Ende insgesamt innerhalb des Hohlquerschnitts der konischen Erweiterung 18 liegen. Der Konuswinkel der (gedachten) Kegelfläche 19' ist in Fig. 2 mit β bezeichnet. Das Innenrohr 16 wird vorzugsweise aus Kupfer hergestellt, während die Zündelektrode 11 aus Wolfram ist. Hierbei bietet es sich an, die Zündelektrode 11 zu einem Halbzeug folgendermaßen vorzufertigen: Die Zündelektrode 11 wird zu einem Stab mit einem Konus 11' mit einem Kegelwinkel vorgearbeitet und anschließend im Gießverfahren mit Kupfer in den für die Gasdüse 14 erforderlichen Abmessungen umgossen. Das so hergestellte Halbzeug wird durch Fertigung der Bohrungen 19 endbearbeitet und mit dem Rohr 16 verbunden. Durch den Neigungswinkel (= halber Kegelwinkel β) der Bohrungen 19 in der Gasdüse 14 werden die Position des durch den Gasstrom gekühlten Bereichs und die Intensität der Kühlung bestimmt. Durch den geringen Abstand der Bohrungen 19 ist der dem Rohr zugewandte Bereich der Gasdüse stärker gekühlt als der der Zündelektrode 11 zugewandte Bereich. Demzufolge wird der Kegelwinkel α des oberen kegelförmigen Teiles 11' der Zündelektrode 11 so gewählt, daß die gesamte Strecke der Verbindung zwischen der Gasdüse 14 und der Zündelektrode 11 gleichmäßig zur Stromübertragung und Wärmeleitung genutzt wird.

Die Gasdüse 14 ist an ihrer Außenseite mit einem Ende einer elektrisch isolierenden Hülse 20 umgeben. Mit ihrem anderen Ende umschließt die Isolierhülse 20 einen zylindrischen Flansch 21 der Hauptelektrode 12. Durch einen ringförmigen Vorsprung 22 an der Innenseite der Hülse 20 werden die Gasdüse 14 und die Hauptelektrode 12 mit ihrem Flansch 21 auf Abstand gehalten. Die Isolierhülse 20 dient demnach als mechanisches Bindeglied zwischen der Gasdüse 14 und der Hauptelekrode 12 und bewirkt eine exakte Positionierung der Zündelektrode 11 in bezug auf die Hauptelektrode 12. Die Isolierhülse 20 besteht vorzugsweise aus einem hochtemperaturfesten Kunststoff und /oder druckflüssigkeitsdichter Keramik oder aus einem Verbund aus Kunststoff, Metall und Keramik.

Die Hauptelektrode 12 weist einen zentralen Durchlaß 23 auf, der über eine Teillänge insbesondere im Bereich des zylindrischen Flansches 21 mit der Außenfläche der Zündelektrode 11 einen ringförmigen Kanal 24 bildet. Der Innendurchmesser des ringförmigen Vorsprunges 22 ist gleich dem Innendurchmesser des daran anschließenden Flansches 21 bzw. des Durchlasses 23 der Hauptelektrode 12. Die Bohrungen 19 liegen mit ihrem Ausgang sämtlich innerhalb der durch diesen Durchmesser gegebenen Fläche.

Das Rohr 16 ist an seiner Außenseite von einem leicht montierbaren und demontierbaren dünnwandigen, hochtemperaturfesten und hochelastischen Isolationsschlauch 25 überzogen, der noch die Gasdüse 14 und einen Teil der Isolierhülse 20 ringförmig umgreift. Statt des Isolationsschlauches kann auch eine elektrisch isolierende Beschichtung vorgesehen sein.

Die Hauptelektrode 12 ist mit einem äußeren zylindrischen Teil 26 stromleitend und druckflüssigkeitsdicht mit einem Rohr 28 verbunden. Zwischen dem Rohr 28 und dem Rohr 16 ist ein weiteres Rohr 27 angeordnet, das an seinem unteren Ende ein Umlenkteil 29 trägt.

Wegen ihrer koaxialen Anordnung werden die Rohre 16, 27, 28 im folgenden auch als Innenrohr 16, Mittelrohr 27 und Außenrohr 28 bezeichnet. Dabei stellt das Innenrohr 16 mit der Gasdüse 14 die Zündelektrodenlanze dar und diese bilden zusammen mit der Hülse 20 und dem Mittel- und dem Außenrohr 27 bzw. 28 die Hauptelektrodenlanze.

Zur koaxialen Zentrierung des Innenrohres 16 dienen mit achsparallelen Durchlässen versehene Hülsen 31 aus elektrisch isolierendem Material, die einerseits an den Isolationsschlauch 25 und andererseits an der Innenseite des Mittelrohres 27 anliegen.

Das Mittelrohr 27 sowie das sich anschließende Umlenkteil 29 als auch die Zentrierhülsen 31 bestehen vorzugsweise aus Kunststoff, was außer der elektrischen Isolation Gewichtsersparnisse mit sich bringt.

Der Gasdurchfluß für die Zündelektrode 11 erfolgt über den symbolisch angedeuteten Zündgasanschluß 32, den Hohlraum 17, die Bohrungen 19 und den Ringkanal 24. Durch das kalte Zündplasmagas wird die durch das Rohr 16 gebildete Zündelektrodenlanze innen gekühlt. Bei gezündetem Zündlichtbogen zwischen der Zündelektrode 11 und der Hauptelektrode 12 tritt das Zündplasmagas als Plasmastrahl aus der Zentralbohrung 23 der Hauptelektrode 12 aus.

Der Durchfluß des Gases für den zwischen der Hauptelektrode 12 und einem anderen Pol, z.B. einer Metallschmelze, zu zündenden Haupt- oder Leistungslichtbogen erfolgt über den symbolisch angedeuteten Plasmagasanschluß 33 und den Ringkanal 34, der durch die Außenfläche des Außenrohres 28 und der Hauptelektrode 12 einerseits und die Innenfläche des Brennermantels und der Düse 13 andererseits gebildet ist.

Zwischen dem Innenrohr 16 und dem Mittelrohr 27 und zwischen dem Mittelrohr 27 und dem Außenrohr 28 ist jeweils ein Ringkanal 35 bzw. 36 zum Durchfluß eines flüssigen Kühlmittels vorhanden. Beide Ringkanäle 35, 36 sind zwischen dem Umlenkteil 29 und dem Stirnteil der Hauptelektrode 12 miteinander verbunden. Die durch das Innenrohr 16 gebildete Zündelektrodenlanze wird durch den Kühlmittelfluß ebenfalls erfaßt.

Elektrisch ist die Zündelektrode 11 über die Gasdüse 14, das Innenrohr 16 und den an diesem befindlichen, symbolisch angedeuteten Stromanschluß 37 mit einem Pol einer (nicht dargestellten) Strom- bzw. Spannungsquelle verbunden. Die Hauptelektrode 12 ist über das Außenrohr 28 und der an diesem befindlichen, ebenfalls symbolisch angedeuteten Stromanschluß 39 mit einem anderen Pol der Strom- bzw. Spannungsquelle verbunden.

Zur Kühlung sowohl der Zündelektrode 11 als auch der Hauptelektrode 12 wird ein flüssiges Kühlmittel über den symbolisch angedeuteten Kühlmittelanschluß bzw. -eintritt 41 in den Ringkanal 35 eingegeben und unter dem Umlenkteil 29 durch den Ringkanal 36 zu dem symbolisch angedeutetem Kühlmittelabfluß bzw. -austritt 43 zurückgeleitet. Dabei wird das den Strom zur Hauptelektrode 12 führende Außenrohr 28 durch die Wasserführung innen gekühlt. Außerdem wird das Außenrohr 28 durch das zur Hauptelektrode 12 durch den Ringkanal 34 strömende kalte Hauptplasmagas gekühlt.

Zur Abdichtung des Kühlmittelkreislaufes durch die Ringkanäle 35, 36 sind Dichtungen in Form von O-Ringen jeweils zwischen der Hülse 20 und der Gasdüse 14 (O-Ring 45) und dem zylindrischen Innenflansch 21 der Hauptelektrode 12 (O-Ring 46) und zwischen dem äußeren Flansch 26 der Hauptelektrode und dem Außenrohr 28 (O-Ring 47) vorgesehen. Die O-Ringe 45...47 werden in Ringnuten gehalten, von denen in Fig. 2 die Ringnut 48 in der Gasdüse 14 für den O-Ring 45 und die Ringnut 49 in der Hülse 20 für den O-Ring 46 beispielhaft dargestellt sind.

Außer durch das flüssige Kühlmittel wird das Innenrohr 16 noch durch das durch dessen Hohlraum 17 strömende Plasmagas gekühlt.

Der beschriebene Plasmabrenner ist vorzugsweise als Drehstrom-Plasmabrenner zu betreiben. Daneben kann er aber auch wie in der EP-A-0 134 961 beschrieben mit Gleich- und/oder Wechselstrom betrieben werden.

## Patentansprüche

1. Flüssigkeitsgekühlter Plasmabrenner mit übertragenem Lichtbogen, dessen Kühlflüssigkeit, Strom und Gas über aus koaxialen Rohren bestehende Zünd- und Hauptelektrodenlanzen zur Zünd- und Hauptelektrode geführt werden,
gekennzeichnet durch
einen gemeinsamen Kühlkreislauf (41, 35, 36, 43) für die Zünd- und Hauptelektrodenlanze (14, 16, 27, 28), die aus drei koaxial zueinander angeordneten Rohren (16, 27, 28) bestehen, wobei die Kühlflüssigkeit in den miteinander verbundenen Ringkanälen (35, 36) zwischen dem Außenrohr (28) und dem Mittelrohr (27) einerseits und zwischen dem Mittelrohr (27) und dem Innenrohr (16) andererseits geführt wird.

2. Plasmabrenner nach Anspruch 1,
dadurch gekennzeichnet,
daß die Zündelektrodenlanze (14, 16) mit der Zündelektrode (11) gegenüber den Kanälen (35, 36) des Kühlkreislaufes abgedichtet und gegenüber der Hauptelektrodenlanze (27, 28) bzw. der Hauptelektrode (12) elektrisch isoliert ist.

3. Plasmabrenner nach Anspruch 1,
dadurch gekennzeichnet,
daß der Stromanschluß (39) für den Hauptelektrodenstrom mit dem Außenrohr (28) und der Stromanschluß (37) für den Zündelektrodenstrom mit dem Innenrohr (16) verbunden ist.

4. Plasmabrenner nach einem der Ansprüche 1 bis 3,
dadurch gekennzeichnet,
daß die Zündelektrodenlanze aus nur einem, den Zündstrom leitenden Rohr, dem Innenrohr (16), gebildet ist, innerhalb dessen Innenraum (17) das Zündgas geführt wird, wobei das Innenrohr (16) mit einem dünnwandigen, vorzugsweise hochelastischen und hochtemperaturfesten Isolationsschlauch (25) überzogen ist.

5. Plasmabrenner nach einem der Ansprüche 1 bis 4,
dadurch gekennzeichnet,
daß die Zündelektrodenlanze (16) in radialer Richtung gegenüber der aus Mittel- und Außenrohr (27 bzw. 28) bestehenden Hauptelektrodenlanze, vorzugsweise mehrfach mit Hülsen (31) zentriert ist.

6. Plasmabrenner nach einem der Ansprüche 3 bis 5,
dadurch gekennzeichnet,
daß das Mittelrohr (27) mit einem ringförmigen Umlenkteil (29) verbunden ist, das unter Ausbildung einer Verbindung der Flüssigkeitsringkanäle (35, 36) bis in die Hauptelektrode (12) hineinragt.

7. Plasmabrenner nach einem der Ansprüche 1 bis 6,
dadurch gekennzeichnet,
daß das Mittelrohr (27), das Umlenkteil (29) und/oder die Hülsen (31) aus elektrisch nichtleitendem Material, vorzugsweise Kunststoff bestehen.

8. Plasmabrenner nach einem der Ansprüche 1 bis 7,
dadurch gekennzeichnet,
daß der zylindrische Innenraum (17) des Innenrohres (16) der Zündelektrodenlanze in einer Gasdüse (14) mündet, die mit der Zündelektrode (11) elektrisch leitend verbunden ist.

9. Plasmabrenner nach Anspruch 8,
dadurch gekennzeichnet,
daß die Zündelektrode (11) mit ihrem konisch ausgebildeten Oberteil (11') in die Gasdüse (14) hineinragt und die Gasdüse (14) mit radial schräg nach außen geführten Zündgasführungskanälen (19) ausgebildet ist.

10. Plasmabrenner nach einem der Ansprüche 8 oder 9,
dadurch gekennzeichnet,
daß der Zündgasinnenraum (17) des Innenrohres (16) in mehrere, vorzugsweise 8 bis 12 symmetrisch zur Achse des Innenrohres (16) und der Zündelektrode (11) angeordnete Einzelbohrungen (19) übergeht, die im Bereich der Hauptelektrode (12) bzw. ihrem Ausgang (23) hin zusammengeführt werden.

11. Plasmabrenner nach einem der Ansprüche 1 bis 10,
dadurch gekennzeichnet,
daß die Gasdüse (14) und die Hauptelektrode (12) über eine ringförmige Isolierhülse (20) lösbar miteinander verbunden sind.

12. Plasmabrenner nach Anspruch 11,
dadurch gekennzeichnet,
daß die Isolierhülse (20) aus einem hochtemperaturfesten Kunststoff, einer druckflüssigkeitsdichten Keramik oder einem Verbundmaterial aus einem Kunststoff, einem Metall und einer Keramik besteht.

13. Plasmabrenner nach Anspruch 11 oder 12,
dadurch gekennzeichnet,
daß der Isolierschlauch (25) überlappend und dichtend über die Gasdüse (14) und einen Teil der Isolierhülse (20) greift.

14. Plasmabrenner nach einem der Ansprüche 11 bis 13,
dadurch gekennzeichnet,
daß zwischen der Außenfläche der Gasdüse (14) und der Innenfläche der Isolierhülse (20) eine O-Ringdichtung (45) angeordnet ist, die in einer entsprechenden Nut (48) der Gasdüse (14) liegt.

15. Plasmabrenner nach einem der Ansprüche 1 bis 14,
dadurch gekennzeichnet,
daß die Hauptelektrode (12) topfartig ausgebildet und elektrisch leitend mit dem Außenrohr (28) verbunden ist.

16. Plasmabrenner nach einem der Ansprüche 1 bis 15,
dadurch gekennzeichnet,
daß zwischen der Hauptelektrode (12) und dem Außenrohr (28) sowie zwischen der Hauptelektrode (12) und der Isolierhülse (20) mindestens je eine O-Ringdichtung (47 bzw. 46) vorgesehen ist.

17. Plasmabrenner nach einem der Ansprüche 1 bis 16,
dadurch gekennzeichnet,
daß das Innenrohr (16) und/oder die Gasdüse (14) aus Kupfer bestehen.

18. Plasmabrenner nach einem der Ansprüche 1 bis 17,
dadurch gekennzeichnet,
daß die Zündelektrode (11) aus Wolfram besteht.

19. Plasmabrenner nach einem der Ansprüche 1 bis 18,
dadurch gekennzeichnet,
daß die Zündelektrode (11) an ihrem oberen konisch geformten Teil (11') mit einem die Gasdüse (14) bildenden Kupfer-Block umgossen ist, in dem konisch auf den Innenraum (17) des Innenrohres (16) zusammenlaufende Bohrungen (19) eingebracht sind.

20. Plasmabrenner nach Anspruch 19,
dadurch gekennzeichnet,
daß das Innenrohr (16) im unteren Teilbereich (18) konisch erweitert ist.

## Claims

1. A fluid-cooled plasma burner with transferred arc, whose cooling fluid, power and gas are conveyed to the ignition and main electrode via ignition and main electrode lances consisting of coaxial ducts, characterized by a common cooling circuit (41, 35, 36, 43) for the ignition and main electrode lances (14, 16, 27, 28), which consist of three ducts (16, 27, 28) arranged coaxially to each other, the cooling fluid being conveyed into the interconnected ring channels (35, 36) between the outer duct (28) and the middle duct (27) on the one hand and between the middle duct (27) and the inner duct (16) on the other hand.

2. A plasma burner according to claim 1, characterized in that the ignition electrode lance (14, 16) with the ignition electrode (11) is sealed with respect to the channels (35, 36) of the cooling circuit and is electrically insulated with respect to the main electrode lance (27, 28) or main electrode (12).

3. A plasma burner according to claim 1, characterized in that the power supply (39) for the main electrode current is connected with the outer duct (28) and the power supply (37) for the ignition electrode current is connected with the inner duct (16).

4. A plasma burner according to any one of claims 1 to 3, characterised in that the ignition electrode lance is formed of only one ignition current-conducting duct, the inner duct (16), inside whose inner chamber (17) the ignition gas is conveyed, the inner duct (16) being coated with a thin-walled, preferably highly elastic and high temperature-resistant insulating tube (25).

5. A plasma burner according to any one of claims 1 to 4, characterized in that the ignition electrode lance (16) is centred in the radial direction with respect to the main electrode lance consisting of middle and outer ducts (27 and 28 respectively), preferably multiply with sleeves (31).

6. A plasma burner according to any one of claims 3 to 5, characterized in that the middle duct (27) is connected with an annular deflection member (29), which projects as far as into the main electrode (12), forming a connection of the fluid ring channels (35, 36).

7. A plasma burner according to any one of claims 1 to 6, characterized in that the middle duct (27), the deflection member (29) and/or the sleeves (31) consist of electrically non-conducting material, preferably plastics material.

8. A plasma burner according to any one of claims 1 to 7, characterized in that the cylindrical inner chamber (17) of the inner duct (16) of the ignition electrode lance opens in a gas nozzle (14), which is connected electrically conductingly with the ignition electrode (11).

9. A plasma burner according to claim 8, characterized in that the ignition electrode (11) projects with its conically constructed upper part (11') into the gas nozzle (14) and the gas nozzle (14) is constructed with ignition gas conveying channels (19) leading radially obliquely outwards.

10. A plasma burner according to either one of claims 8 or 9, characterized in that the ignition gas inner chamber (17) of the inner duct (16) develops into a plurality, preferably 8 to 12, of individual bores (19) arranged symmetrically with respect to the axis of the inner duct (16) and the ignition electrode (11), which individual bores (19) are brought together in the area of the main electrode (12) or towards its outlet (23).

11. A plasma burner according to any one of claims 1 to 10, characterized in that the gas nozzle (14) and the main electrode (12) are connected releasably together via an annular insulating sleeve (20).

12. A plasma burner according to claim 11, characterized in that the insulating sleeve (20) consists of a high temperature-resistant plastics material, a hydraulic fluid-tight ceramic material or a composite material of a plastics material, a metal and a ceramic material.

13. A plasma burner according to claim 11 or claim 2, characterized in that the insulating tube (25) reaches overlappingly and sealingly over the gas nozzle (14) and part of the insulating sleeve (20).

14. A plasma burner according to any one of claims 11 to 13, characterized in that an O-ring seal (45) is arranged between the outer surface of the gas nozzle (14) and the inner surface of the insulating sleeve (20), which O-ring seal (45) lies in a corresponding groove (48) in the gas nozzle (14).

15. A plasma burner according to any one of claims 1 to 14, characterized in that the main electrode (12) is of pot-like construction and is connected electrically conductingly with the outer duct (28).

16. A plasma burner according to any one of claims 1 to 15, characterized in that at least one O-ring seal (47 or 46, respectively) is provided between the main electrode (12) and the outer duct (28) and between the main electrode (12) and the insulating sleeve (20).

17. A plasma burner according to any one of claims 1 to 16, characterized in that the inner duct (16) and/or the gas nozzle (14) consist of copper.

18. A plasma burner according to any one of claims 1 to 17, characterized in that the ignition (11) consists of tungsten.

19. A plasma burner according to any one of claims 1 to 18, characterized in that the ignition electrode (11) has a copper block forming the gas nozzle cast around it at its upper, conically formed part (11'), in which copper block there are formed bores (19) converging conically on the inner chamber (17) of the inner duct (16).

20. A plasma burner according to claim 19, characterized in that the inner duct (16) is widened conically in the lower partial area (18).

## Revendications

1. Torche à plasma refroidie par un liquide, à arc électrique transféré, dont le liquide de refroidissement, le courant et le gaz sont amenés, par l'intermédiaire de lances de l'électrode d'amorçage et de l'électrode principale, constituées de tubes coaxiaux, à l'électrode d'amorçage et à l'électrode principale,
caractérisée par un circuit de refroidissement commun (41, 35, 36, 43) pour la lance de l'électrode d'amorçage et la lance de l'électrode principale (14, 16, 27, 28) qui sont constituées de trois tubes agencés coaxialement les uns par rapport aux autres (16, 27, 28), le liquide de refroidissement, dans les canaux annulaires reliés ensemble (35, 36), étant guidé, d'une part, entre le tube externe (28) et le tube médian (27) et, d'autre part, entre le tube médian (27) et le tube interne (16).

2. Torche à plasma selon la revendication 1,
caractérisée en ce que la lance de l'électrode d'amorçage (14, 16), avec l'électrode d'amorçage (11), est étanchéifiée par rapport aux canaux (35, 36) du circuit de refroidissement et est électriquement isolée par rapport à la lance de l'électrode principale (27, 28) ou à l'électrode principale (12).

3. Torche à plasma selon la revendication 1,
caractérisée en ce que le raccordement électrique (39) pour le courant de l'électrode principale est relié au tube externe (28), et le raccordement électrique (37) pour le courant de l'électrode d'amorçage est relié au tube interne (16).

4. Torche à plasma selon une des revendications 1 à 3,
caractérisée en ce que la lance de l'électrode d'amorçage est formée uniquement d'un tube conduisant le courant d'amorçage, le tube interne (16), à l'intérieur de l'espace interne (17) duquel est guidé le gaz d'amorçage, le tube interne (16) étant revêtu d'un tuyau isolant (25) à paroi mince, de préférence à élasticité élevée, et résistant à des températures élevées.

5. Torche à plasma selon une des revendications 1 à 4,
caractérisée en ce que la lance de l'électrode d'amorçage (16) est centrée en direction radiale par rapport à la lance de l'électrode principale constituée du tube médian (27) et du tube externe (28), avantageusement de façon multiple par des manchons (31).

6. Torche à plasma selon une des revendications 3 à 5,
caractérisée en ce que le tube médian (27) est relié à une partie de renvoi annulaire (29) qui, en formant une liaison des canaux annulaires de liquide (35, 36), pénètre jusque dans l'électrode principale (12).

7. Torche à plasma selon une des revendications 1 à 6,
caractérisée en ce que le tube médian (27), la partie de renvoi (29) et/ou les manchons (31) sont constitués d'une matière non électriquement conductrice, de préférence une matière synthétique.

8. Torche à plasma selon une des revendications 1 à 7,
caractérisée en ce que l'espace interne cylindrique (17) du tube interne (16) de la lance de l'électrode d'amorçage débouche dans une tuyère à gaz (14) qui est reliée de façon électriquement conductrice à l'électrode d'amorçage (11).

9. Torche à plasma selon la revendication 8,
caractérisée en ce que l'électrode d'amorçage (11), par sa partie supérieure (11') présentant une forme conique, pénètre dans la tuyère à gaz (14), et la tuyère à gaz (14) présente des canaux de guidage du gaz d'amorçage (19), guidés de façon radialement inclinée vers l'extérieur.

10. Torche à plasma selon une des revendications 8 ou 9,
caractérisée en ce que l'espace interne de gaz d'amorçage (17) du tube interne (16) se convertit en plusieurs perçages individuels (19), de préférence huit à douze, agencés symétriquement par rapport à l'axe du tube interne (16) et de l'électrode d'amorçage (11), qui sont réunis dans la zone de l'électrode principale (12) ou de sa sortie (23).

11. Torche à plasma selon une des revendications 1 à 10,
caractérisée en ce que la tuyère à gaz (14) et l'électrode principale (12) sont reliées l'une à l'autre de façon amovible par l'intermédiaire d'un manchon isolant annulaire (20).

12. Torche à plasma selon la revendication 11,
caractérisée en ce que le manchon isolant (20) est constitué d'une matière synthétique résistant à des températures élevées, d'une céramique étanche à un liquide sous pression, ou d'un matériau composite constitué d'une matière synthétique, d'un métal et d'une céramique.

13. Torche à plasma selon la revendication 11 ou 12,
caractérisée en ce que le tuyau isolant (25) s'engage, de façon étanche et chevauchante, sur la tuyère à gaz (14) et une partie du manchon isolant (20).

14. Torche à plasma selon une des revendications 11 à 13.
caractérisée en ce que, entre la surface externe de la tuyère à gaz (14) et la surface interne du manchon isolant (20), il est agencé un joint étanche annulaire (45) qui se trouve dans une gorge correspondante (48) de la tuyère à gaz (14).

15. Torche à plasma selon une des revendications 1 à 14,
caractérisée en ce que l'électrode principale (12) présente une forme tronconique et est reliée, de façon électriquement conductrice, au tube externe (28).

16. Torche à plasma selon une des revendications 1 à 15,
caractérisée en ce que, entre l'électrode principale (12) et le tube externe (28), ainsi qu'entre l'électrode principale (12) et le manchon isolant (20), il est prévu, à chaque fois, au moins un joint étanche annulaire (47 ou 46).

17. Torche à plasma selon une des revendications 1 à 16,
caractérisée en ce que le tube interne (16) et/ou la tuyère à gaz (14) sont constitués de cuivre.

18. Torche à plasma selon une des revendications 1 à 17,
caractérisée en ce que l'électrode d'amorçage (11) est constituée de tungstène.

19. Torche à plasma selon une des revendications 1 à 18,
caractérisée en ce que l'électrode d'amorçage (11), sur sa partie conique supérieure (11'), est entourée par un bloc de cuivre formant la tuyère à gaz (14), dans lequel sont prévus des perçages (19) convergeant de façon conique sur l'espace interne (17) du tube interne (16).

20. Torche à plasma selon la revendication 19,
caractérisée en ce que le tube interne (16) est élargi de façon conique dans la zone inférieure (18).
